# FASCICULE DE BREVET EUROPEEN

(11) **EP 0 088 699 B1**
(45) Date de publication et mention de la délivrance du brevet: **11.09.1985**
(21) Numéro de dépôt: 83400476.4
(22) Date de dépôt: 08.03.1983
(51) Int. Cl.: A45C 11/32

(54) **Porte-clefs du type à clef escamotable dans un boitier**
Schlüsselhalter mit einem in ein Gehäuse einklappbaren Schlüssel
Key holder of the type of a key retracting in a case

(30) Priorité: 09.03.1982 FR 8203910
(43) Date de publication de la demande: 14.09.1983
(73) Titulaire: REGIE NATIONALE DES USINES RENAULT, 92109 Boulogne-Billancourt (FR)
(72) Inventeur: Bascou, Jacques, F-78580 Maule (FR)
(74) Mandataire: Réal, Jacques

## Description

La présente invention a pour objet un porte- clefs du type comprenant une clef escamotable dans un boîtier muni d'une ouverture par laquelle le corps fonctionnel de la clef est susceptible de sortir pour permettre son utilisation.

Certains véhicules automobiles sont aujourd'hui équipés d'un dispositif de commande de la décondamnation des portes comprenant un émetteur d'ondes infrarouge à la disposition de l'utilisateur du véhicule et un récepteur monté sur le véhicule. Toutefois, en cas de panne du dispositif de commande, il est nécessaire que l'utilisateur ait à sa disposition une clef permettant de commander, d'une façon classique, la décondamnation des portes. Jusqu'à présent, cette clef est reliée au boîtier émetteur par un anneau, le corps du boîtier constituant un porte-clefs pour cette clef et par exemple la clef de contact du véhicule. Afin de réduire l'encombrement de cet ensemble clef-boîtier de l'émetteur, il est apparu souhaitable de pouvoir escamoter la clef de secours à l'intérieur du boîtier de l'émetteur.

On connaît du brevet US 2 560 595 un porte- clefs comprenant une clef escamotable dans un boîtier muni d'une ouverture par laquelle le corps de la clef est susceptible de sortir, une extrémité de la clef étant montée sur un axe autour duquel elle est susceptible de pivoter d'un angle déterminé pour sortir dudit boîtier, le porte-clefs comportant des moyens élastiques sollicitant la clef pour provoquer le pivotament de la clef autour de son axe vers une surface de positionnement de la clef, des moyens de blocage permettant de retenir la clef à l'intérieur du boîtier en s'opposant à l'action des moyens élastiques, et des moyens de commande manuelle permettant d'agir sur les moyens de blocage.

Le porte-clefs décrit dans le brevet US 2 560 595, s'il permet de provoquer la sortie automatique de la clef sélectionnée grâce aux moyens de commande manuelle précités, ne permet par contre pas de provoquer la rentrée automatique de la clef dans le boîtier après son utilisation; on constate en effet qu'il est nécessaire de provoquer manuellement la réintroduction de la clef dans le boîtier, à l'encontre des moyens élastiques, puis de verrouiller la clef en position fermée à l'aide des moyens de commande manuelle, cette opération nécessitant de plus de la part de l'utilisateur de se servir de ses deux mains en même temps.

Afin de résoudre le problème qui vient d'être mentionné la présente invention propose un porte-clefs comprenant une clef escamotable dans un boîtier muni d'une ouverture par laquelle le corps de la clef est susceptible de sortir, une extrémité de la clef étant montée sur un axe autour duquel elle est susceptible de pivoter d'un angle déterminé pour sortir du boîtier, l'axe de la clef étant fixé dans un barillet perpendiculairement à l'axe de ce dernier, le barillet étant monté tournant dans le boîtier et étant muni d'une fenêtre axiale permettant à la clef de sortir du barillet, dans un logement duquel elle peut être escamotée, lorsque la fenêtre est en vis-à-vis de l'ouverture du boîtier, des moyens élastiques sollicitant la clef pour provoquer son pivotement autour dudit axe vers une surface de positionnement de la clef, des moyens de blocage permettant de retenir la clef à l'intérieur du boîtier en s'opposant à l'action des moyens élastiques, et des moyens de commande manuelle permettant d'agir sur les moyens de blocage comportant une surface butée formée dans le boîtier contre laquelle le corps de la clef est en butée lorsque la fenêtre est en vis-à-vis de la surface de butée, les moyens de commande permettent de provoquer la rotation du barillet dans le boîtier lorsque l'on désire déplacer la fenêtre axiale depuis une première position dans laquelle elle est en vis-à-vis de la surface de butée vers une seconde position dans laquelle elle est en vis-à-vis de ladite ouverture, caractérisé en ce que les moyens de commande sont constitués par un élement relié au barillet et accessible de l'extérieur du boîtier le barillet étant équipé d'un ressort de rappel le sollicitant en rotation vers ladite première position.

Grâce une telle structure, la clef contenue dans le boîtier peut être rentrée automatiquement dans celui-ci par une simple action de l'utilisateur sur le corps de la clef.

On décrira maintenant un mode de réalisation de l'invention en se référant aux dessins annexés dans lesquels:
la figure 1 est une vue en coupe d'un porte- clefs réalisé selon les enseignements de la présente invention, et dans laquelle la clef est représentée en position de sortie;
la figure 2 est une vue en coupe selon la ligne 2-2 de la figure 1;
la figure 3 est une vue en coupe selon la ligne 3-3 de la figure 1;
la figure 4 est une vue en coupe selon la ligne 4-4 de la figure 1, la clef étant en position escamotée;
la figure 5 est une vue en coupe selon la ligne 5-5 de la figure 1, la clef étant en position escamotée;
la figure 6 est une vue en coupe selon la ligne 6-6 de la figure 1, étant en position escamotée;
la figure 7 est une vue en coupe selon la ligne 7-7 de la figure 1, la clef étant en position escamotée;
la figure 8 est une vue générale extérieure du porteclefs représenté à la figure 1, la clef étant en position escamotée; et
la figure 9 est une vue latérale selon la flèche F de la figure 8.

Le porte-clefs tel qu'illustré aux figures 1 à 9 comprend un boîtier 10 de forme générale paral- lélépipèdique rectangle.

Le boîtier 10 comprend une partie inférieure constituée par un fond 12 et un couvercle plat rectangulaire 14, et une partie supérieure constituée par un couvercle parallélépipédique 16.

Le boîtier 10 contient une clef escamotable 18 destinée par exemple à commander la décondamnation d'une serrure de porte d'un véhicule automobile, et un second dispositif de commande de la décondamnation des serrures des portes du véhicule. Dans le mode de réalisation représenté, ce second dispositif est constitué par un émetteur d'ondes infrarouge prévu coopérer avec un dispositif récepteur (non représenté) intégré au véhicule. On a représenté le dispositif émetteur d'infrarouges que d'une manière schématique. Les principaux composants en sont une lampe émettrice 19 et des piles 20.

On décrira maintenant en détail la structure permettant de faire sortir la clef 18 du boîtier 10, en cas de panne du dispositif émetteur d'ondes infrarouges.

La clef 18 comprend un corps fonctionnel 22 prévu pour être introduit dans une serrure (non représentée), et une tête de préhension consitu- tée par le boîtier 10 lui-même.

Une ouverture rectangulaire 24 est formée dans une paroi latérale du boîtier 10.

Conformément à l'invention, une extrémité 26 du corps 22 de la clef 18 est montée pivotante dans le boîtier 10 au moyen d'un axe 28. La clef 18 est susceptible de pivoter autour de l'axe 28 pour sortir du boîtier 10 par l'ouverture 24. A la figure 1, la clef est représentée en position sortie et on a fait figurer en traits mixtes une position intermédiaire de la clef 18' et la position rentrée de la clef 18". Dans l'exemple représenté, la clef 22 pivote autour de l'axe 28 d'un angle de 90° entre la position sortie 18 et la position rentrée 18". L'axe 28 n'est pas monté directement dans le boîtier 10 mais dans un barillet 30 monté lui-même tournant dans le boîtier 10 d'une façon qui sera décrite plus avant. L'axe 28 est monté dans un alésage 32 du barillet 30. La direction de l'alésage 32 et donc de l'axe 28 est perpendiculaire à l'axe général X-X du barillet 30 autour duquel ce dernier peut tourner. Comme on peut le constater à la figure 1, l'axe général Y-Y du corps de la clef 18" est confondu avec l'axe X-X du barillet lorsque celle-ci est en position rentrée dans le logement 34 prévu à cet effet dans le barillet 30. La clef peut sortir ou rentrer par une fenêtre axiale rectangulaire 35 découpée dans la paroi cylindrique du barillet 30.

Conformément à l'invention, on a prévu des moyens élastiques 36 pour solliciter en permanence le corps 22 de la clef 18 en pivotement autour de l'axe 28 dans la direction correspondant à la sortie de la clef. Les moyens élastiques 36 sont constitués par un ressort spirale 38 enroulé autour de l'axe 28. Une première extrémité 40 du ressort spirale 38 prend appui sur un méplat 42 formé sur le corps 22 de la clef 18. La seconde extrémité 44 du ressort 38 prend appui sur une surface d'appui 46 formée sur le barillet 30, plus précisément à la partie supérieure du logement 34. Sous l'action du ressort spirale 38, la clef 18 est maintenue en contact avec une surface de positionnement 48 formée sur le contour supérieur de la fenêtre 35 du barillet 30. La surface de positionnement 48 coopère avec une surface correspondante 50 formée sur le corps 22 de la clef 18 afin de définir avec précision l'angle déterminé de pivotement de la clef autour de l'axe 28 et la position sortie de la clef par rapport au boîtier 10.

Selon une autre caractéristique de l'invention, des moyens de blocage sont prévus pour retenir la clef 18 à l'intérieur du barillet 30 et donc du boîtier 10 et éviter ainsi le pivotement intempestif de la clef 18 autour de l'axe 28 sous l'action du ressort spirale 38. Ces moyens de blocage sont constitués par le montage à rotation du barillet 30 dans le boîtier 10 et par la possibilité ainsi offerte de pouvoir masquer la fenêtre 35 du barillet 30 et ainsi d'escamoter complètement la clef 18.

Le barillet 30 est monté à rotation dans le boîtier 10 au moyen d'un tourillon supérieur 52 et d'un tourillon inférieur 54 qui sont reçus dans des alésages, 56 et 58 respectivement, formés dans le boîtier 10. Le barillet 30 peut ainsi tourner autour de son axe X-X par rapport au boîtier 10 lorsque le clef est en position rentrée 18", c'est-à-dire lorsque l'axe Y-Y est confondu avec l'axe X-X. En effet, dans cette position, le corps 22 de la clef 18 ne coopère plus avec le bord de l'ouverture 40 et ne s'oppose donc pas à la rotation du barillet 30. La position du barillet 30 dans le boîtier 10, définie par l'emplacement des alésages 56 et 58, est choisie de façon que lorsque la fenêtre 35 est en vis-à-vis de l'ouverture 24, le bord de la fenêtre 35 vienne en affleurement du bord de l'ouverture 24 comme on peut le voir à la figure 3.

Lorsque le barillet occupe la position représentée à la figure 6, c'est-à-dire lorsqu'il a effectué une rotation de 90° dans le sens des aiguilles d'une montre autour de son axe X-X depuis la position qu'il occupe à la figure 1, l'ouverture 35 se trouve en vis-à-vis d'une surface de butée 60 formée à l'intérieur du boîtier 10. Dans cette position, la fenêtre 35 est entièrement masquée par la surface de butée 60 contre laquelle la surface externe 23 du corps 22 de la clef 18 est en butée.

La rotation du barillet 30 autour de son axe X-X peut être commandée à l'aide d'une molette de commande 62 reliée au barillet 30. Dans le mode de réalisation représenté, la molette de commande 62 est venue de matière avec le barillet 30 et est constituée par une série de rainures axiales formées sur la surface externe de ce dernier, au voisinage du tourillon supérieur 52. La molette 62 est inscrite dans la partie supérieure du contour de l'ouverture 24 du boîtier 10 et est donc accessible de l'extérieur du boîtier à un opérateur qui désirerait faire tourner le barillet 30 autour de son axe X-X.

La rotation du barillet 30 autour de son axe X-X est limitée par un pion cylindrique 64, fixé au barillet 30 et s'étendant parallèlement à l'axe de ce dernier (voir figure 4). Le pion 64 pénètre dans une boutonnière en arc de cercle 66. La rotation du barillet est donc limitée entre une première position dans laquelle la fenêtre 35 est en vis-à-vis de la surface de butée 60 et dans laquelle le pion 64 est en butée contre l'extrémité 68 de la boutonnière 66, et une seconde position dans laquelle la fenêtre 35 est en vis-à-vis de l'ouverture 24, le pion 64 étant alors en butée contre la seconde extrémité 70 de la boutonnière 66. L'arc de cercle de la boutonnière 66, délimité par les extrémités 68 et 70 de cette dernière, fait un angle de 90° déterminant à la rotation possible de 90° du barillet autour de son axe X-X.

Les moyens permettant de limiter la rotation du barillet, outre le pion 64, comprennent également un rappel 72 sollicitant en permanence le barillet vers la première position définie plus haut, c'est-à-dire vers la position dans laquelle le pion 64 est en butée sur la première extrémité 68 de la boutonnière 66. Le ressort de rappel 72 est un ressort spirale cylindrique monté dans une gorge cylindrique axiale 73 formée dans le barillet 30 au voisinage du tourillon supérieur 52. Une première extrémité 74 du ressort est reçue dans un perçage 76 formé au fond de la gorge cylindrique 73. La seconde extrémité 78 du ressort 72 est reçue dans un alésage 80 formé dans le boîtier 10. Les extrémités 74 et 78 du ressort 72 étant ainsi fixées respectivement au barillet 30 et au boîtier 10, le ressort 72 exerce en permanence un effort élastique de rotation sur le barillet 30.

Afin de permettre la fixation d'une autre clef (non représentée) telle que par exemple une clef de contact du véhicule, le boîtier 10 est équipé d'un anneau 82 accroché sur un pion 84 du boîtier 10.

On décrira maintenant le fonctionnement du porte-clefs escamotable.

En cas de panne de l'émetteur d'ondes infrarouge incorporé au boîtier 10, l'utilisateur doit provoquer la sortie de la clef qui est escamotée dans le boîtier 10, ce dernier ayant habituellement l'aspect extérieur représenté aux figures 8 et 9.

L'utilisateur doit agir sur la molette de commande 62, dans le sens inverse des aiguilles d'une montre lorsque l'on considère la figure 7, pour provoquer une rotation du barillet, à l'encontre de l'effort élastique de rotation exercé par le ressort de rappel 72. Le barillet doit être tourné depuis la première position définie plus haut, d'un angle de 90° jusqu'à ce qu'il occupe la seconde position définie plus haut. Dès que cette position est atteinte, c'est-à-dire dès que la fenêtre 35 est en vis-à-vis de l'ouverture 24, la clef 18 pivote automatiquement autour de son axe 28 sous l'effet de l'effort élastique de rotation exercé sur le corps 22 de la clef par le ressort spirale 38. La clef pivote alors jusqu'à ce qu'elle occupe sa position sortie telle que représentée à la figure 1. L'utilisateur peut alors utiliser la clef de secours 18 en utilisant le boîtier 10 comme tête de préhension de la clef 18.

Lorsque l'utilisateur désire escamoter à nouveau la clef 18 dans le boîtier 10, il doit faire pivoter le corps 22 autour de l'axe 28 en agissant sur celui-ci à l'encontre de l'effort élastique exercé par le ressort 38, et ce jusqu'à ce que la clef occupe sa position rentrée 18", illustrée à la figure 1. Dans cette position rentrée, le corps 22 de la clef 18 est complètement effacé à l'intérieur du logement 35 formé dans le barillet 34 et plus rien ne s'oppose alors à ce que, sous l'action du ressort de rappel 72, le barillet tourne autour de son axe dans le sens des aiguilles d'une montre (en se référant à la figure 6). Le barillet tourne ainsi jusqu'à ce qu'il vienne occuper à nouveau la première position définie plus haut, position dans laquelle le pion 64 est en butée contre l'extrémité 68 de la boutonnière 66, et dans laquelle le corps 22 de la clef est en butée contre la surface 60 du boîtier 10 qui masque complètement la fenêtre 35. La clef est à nouveau complètement escamotée et n'est plus visible de l'extérieur du boîtier.

L'invention n'est pas limitée au mode de réalisation qui vient d'être décrit. Le corps de la clef pourrait notamment pivoter de 180" afin d'occuper une position sortie parallèle à l'axe de la lampe infrarouge.

## Revendications

1. Porte-clefs du type comprenant une clef escamotable (18) dans un boîtier (10) muni d'une ouverture (24) par laquelle le corps (22) de la clef est susceptible de sortir, une extrémité (26) de la clef étant montée sur un axe (28) autour duquel elle est susceptible de pivoter d'un angle déterminé pour sortir du boîtier (10), l'axe (28) de la clef (18) étant fixé dans un barillet (30) perpendiculairement à l'axe (X-X) de ce dernier, le barillet étant monté tournant dans le boîtier et étant muni d'une fenêtre axiale (35) permettant à la clef de sortir du barillet, dans un logement (34) duquel elle peut être escamotée, lorsque la fenêtre (35) est en vis-à-vis de l'ouverture (24) du boîtier, des moyens élastiques (36) sollicitant la clef pour provoquer son pivotement autour dudit axe vers une surface de positionnement (48) de la clef, des moyens de blocage (30-60) permettant de retenir la clef à l'intérieur du boîtier (10) en s'opposant à l'action des moyens élastiques (36), et des moyens de commande manuelle (62) permettant d'agir sur les moyens de blocage (30), comportant une surface de butée (60) formée dans le boîtier (10) contre laquelle le corps (22) de la clef est en butée lorsque la fenêtre (35) est en vis-à-vis de la surface de butée, les-moyens de commande (62) permettant de provoquer la rotation du barillet dans le boîtier lorsque l'on - désire déplacer la fenêtre axiale (35) depuis une première position dans laquelle elle est en vis-à-vis de la surface de butée (60) vers une seconde position dans laquelle elle est en vis-à-vis de ladite ouverture (24), caractérisé en ce que les moyens de commande sont constitués par un élément (62) relié au barillet et accessible de l'extérieur du boîtier le barillet (30) étant équipé d'un ressort de rappel (72) le sollicitant en rotation vers ladite première position.

2. Porte-clefs selon la revendication 1, caractérisé en ce que ledit ressort de rappel (72) est un ressort du type spirale monté dans une gorge cylindrique axiale (73) formée dans le barillet et dont les deux extrémités (74-78) sont fixées au barillet et au boîtier.

3. Porte-clefs selon l'une quelconque des revendications 1 ou 2, caractérisé en ce que lorsque la clef occupe sa position sortie, c'est-à-dire lorsque ladite fenêtre (35) est en vis-à-vis de ladite ouverture (24), le corps (22) de la clef coopère avec le bord de l'ouverture (24) pour s'opposer à toute rotation intempestive du barillet sous l'action du ressort de rappel (72).

4. Porte-clefs du type comprenant une clef escamotable dans un boîtier selon l'une quelconque des revendications précédentes, caractérisé en ce que ledit boîtier contient un dispositif de commande de la décondamnation des portes comprenant un émetteur d'ondes.

5. Porte-clefs selon la revendication 3, caractérisé en ce que lesdits moyens de commande comprennent des moyens (64-66) permettant de limiter la rotation dudit barillet (30) autour de son axe (X-X) entre lesdites première et seconde positions.

6. Porte-clefs selon la revendication 5, caractérisé en ce que lesdits moyens de limitation sont constitués par un pion (64) fixé audit barillet et s'étendant parallèlement à l'axe de ce dernier, ledit pion étant reçu dans une boutonnière (66) formée dans le boîtier (10), lesdites première et seconde positions correspondant à la venue en butée du pion (64) contre chacune des deux extrémités (68-70) de ladite boutonnière (66).

## Patentansprüche

1. Schlüsselhalter mit einem in ein Gehäuse (10) einklappbaren Schlüssel (18), das mit einer Öffnung (24) versehen ist, durch die der Schlüsselkörper (22) austreten kann, wobei ein Ende (26) des Schlüssels an einer Achse (28) befestigt ist, um die er um einen vorgegebenen Winkel zum Austreten aus dem Gehäuse (10) schwenken kann, wobei die Achse (28) des Schlüssels (18) in einem Federhaus (30) senkrecht zur Achse (X-X) des letzteren befestigt ist und das Federhaus drehbar im Gehäuse angeordnet ist und mit einem axialen Fenster (35) versehen ist, das das Austreten des Schlüssels ermöglicht, der in einer Aussparung (34) des Federhauses eingeklappt ist, wenn das Fenster (35) sich gegenüber der Öffnung (24) des Gehäuses befindet, wobei eine elastische Anordnung (36) den Schlüssel beaufschlagt, um sein Verschwenken um die Achse in Richtung einer Anschlagfläche (48) für den Schlüssel zu bewirken, eine Arretieranordnung (30-60) das Rückhalten des Schlüssels im Inneren des Gehäuses (10) gegen die Wirkung der elastischen Anordnung (36) ermöglicht und eine manuelle Steueranordnung (62) ein Einwirken auf die Arretieranordnung (30) ermöglicht, die eine im Gehäuse (10) ausgebildete Anschlagfläche (60) aufweist, auf der sich der Schlüsselkörper (22) abstützt, wenn sich das Fenster (35) gegenüber der Anschlagfläche befindet, während die Steueranordnung (62) eine Verdrehung des Federhauses im Gehäuse bewirkt, wenn das axiale Fenster (35) von einer ersten Stellung, in der es sich gegenüber der Anschlagfläche (60) befindet, zu einer zweiten Stellung, in der es sich gegenüber der Öffnung (24) befindet, verschwenkt werden soll, dadurch gekennzeichnet, daß die Steueranordnung aus einem Teil (62) besteht, das mit dem Federhaus verbunden ist und von außerhalb des Gehäuses zugänglich ist und daß das Federhaus (30) mit einer Rückholfeder (72) versehen ist, die es in Drehrichtung zur ersten Stellung hin beaufschlagt.

2. Schlüsselhalter nach Anspruch 1, dadurch gekennzeichnet, daß die Rückholfeder (72) eine Spiralfeder ist, die in einer axialen zylindrischen Nut (73) angeordnet ist, welche im Federhaus ausgebildet ist und deren beiden Enden (74-78) am Federhaus und am Gehäuse befestigt sind.

3. Schlüsselhalter nach einem der Ansprüche 1 oder 2, dadurch gekennzeichnet, daß, wenn der Schlüssel seine Ausklappstellung einnimmt, d. h. wenn das Fenster (35) sich gegenüber der Öffnung (24) befindet, der Schlüsselkörper (22) mit dem Rand der Öffnung (24) zusammenwirkt, um so jeder ungewollten Verdrehung des Federhauses unter der Einwirkung der Rückholfeder (72) entgegenzuwirken.

4. Schlüsselhalter mit einem in ein Gehäuse einklappbaren Schlüssel nach einem der vorhergehenden Ansprüche, dadurch gekennzeichnet, daß das Gehäuse eine Steueranordnung für die Türentriegelung enthält, die einen Sender aufweist.

5. Schlüsselhalter nach Anspruch 3, dadurch gekennzeichnet, daß die Steueranordnung eine Anordnung (64-66) aufweist zur Begrenzung der Verdrehung des Federhauses (30) um seine Achse (X-X) zwischen der ersten und der zweiten Stellung.

6. Schlüsselhalter nach Anspruch 5, dadurch gekennzeichnet, daß die Begrenzungsanordnung aus einem Stift (64) besteht, der am Federhaus befestigt ist und sich parallel zu dessen Achse erstreckt, wobei der Stift in ein im Gehäuse (10) ausgebildetes Langloch (66) eingreift und die erste und die zweite Stellung jeweils einer Anschlagstellung des Stiftes (64) an den beiden Enden (68, 70) des Langloches (66) entsprechen.

## Claims

1. A key holder of the type comprising a retractible key (18) in a case (10) provided with an opening (24) through which the body portion (22) of the key can issue, one end (26) of the key being mounted on a spindle (28) about which it is capable of pivoting through a given angle to issue from the case (10), the spindle (28) of the key (15) being fixed in a cylinder (30) perpendicularly to the axis (X-X) of the cylinder, the cylinder being mounted rotatably in the case and being provided with an axial aperture (35) permitting the key to issue from the cylinder, in a housing (34) in which it can be retracted, when the aperture (35) is disposed facing the opening (24) in the case, resilient means (36) engaging the key to cause it to pivot about its spindle towards a positioning surface (48) for the key, blocking means (30-60) permitting the key to be retained within the case (10), in opposition to the force of the resilient means (36), and manual actuating means (62) which make it possible to act on the blocking means (30), comprising an abutment surface (60) which is formed in the case and against which the body portion (22) of the key is in a position of abutment when the aperture (35) is disposed facing the abutment surface, the actuating means (62) making it possible to cause rotary movement of the cylinder in the case when the axial aperture (35) is to be displaced from a first position in which it is disposed facing the abutment surface (60) towards a second position in which it is disposed facing said opening (24), characterised in that the actuating means comprise an element (62) which is connected to the cylinder and which is accessible from the exterior of the case, the cylinder (30) being provided with a return spring (72) urging it by a rotary movement towards said first position.

2. A key holder according to claim 1 characterised in that said return spring (72) is a coil type spring mounted in a cylindrical axial groove (73) which is formed in the cylinder, the two ends (74-78) of the spring being fixed to the cylinder and to the case.

3. A key holder according to either one of claims 1 or 2 characterised in that, when the key is in its extended position, that is to say, when said aperture (35) is disposed facing said opening (24), the body portion (22) of the key co-operates with the edge of the opening (24) to resist any untimely rotary movement of the cylinder under the effect of the return spring (72).

4. A key holder of the type comprising a key which is retractible into a case according to any one of the preceding claims characterised in that said case comprises an actuating means for unlocking doors comprising a wave emitter.

5. A key holder according to claim 3 characterised in that said actuating means comprise means (64-66) for limiting the rotary movement of said cylinder (30) about its axis (X-X) between said first and second positions.

6. A key holder according to claim 5 characterised in that said limiting means comprise a peg (64) which is fixed to said cylinder and which extends parallel to the axis thereof, said peg being received in a slot (66) formed in the case (10), said first and second positions corresponding to the peg (64) moving into a position of abutment against each of the two ends (68-70) of said slot (66).
